# EUROPÄISCHE PATENTSCHRIFT

(11) **EP 1 084 833 B1**
(45) Veröffentlichungstag und Bekanntmachung des Hinweises auf die Patenterteilung: **16.10.2002**
(21) Anmeldenummer: 00117891.2
(22) Anmeldetag: 19.08.2000
(51) Int. Cl.: B41F 21/10, B65H 5/22, B65H 29/24

(54) **Bogenführungseinrichtung mit einer Leitfläche in einer Druckmaschine**
Sheet guiding device with a guiding surface in a printing machine
Dispositif de guidage de feuilles avec une surface de guidage dans une machine à imprimer

(30) Priorität: 14.09.1999 DE 29916083 U
(43) Veröffentlichungstag der Anmeldung: 21.03.2001
(73) Patentinhaber: MAN Roland Druckmaschinen AG, 63075 Offenbach (DE)
(72) Erfinder: Michalak, Gerd, 63517 Rodenbach 1 (DE); Rozek, Wolfgang, 63069 Offenbach (DE); Kilian, Walter, 65385 Rüdesheim (DE); Stock, Thomas, 63739 Aschaffenburg (DE); Zengerle, Roland-Volker, 63150 Heusenstamm (DE); Augsberg, Gerhard, 63500 Seligenstadt (DE); Mai, Thomas, 63110 Rodgau (DE); Heinen, Jürgen, 65189 Wiesbaden (DE); Wulf, Peter, 63128 Dietzenbach (DE); Trillig, Udo, 63073 Offenbach (DE)
(74) Vertreter: Stahl, Dietmar

(56) Entgegenhaltungen:
- EP-A- 0 220 644
- EP-A- 0 576 810
- DE-A- 4 344 039
- US-A- 4 494 949
- PATENT ABSTRACTS OF JAPAN vol. 013, no. 052 (M-794), 7. Februar 1989 (1989-02-07) & JP 63 256441 A (TOPPAN PRINTING CO LTD), 24. Oktober 1988 (1988-10-24)

## Beschreibung

Die Erfindung betrifft eine Druckmaschine mit einer Bogenführungseinrichtung mit einer Leitfläche nach dem Oberbegrif des Hauptanspruches.

### [Stand der Technik]

Eine Bogenführungseinrichtung dieser Art ist aus EP 0 156 173 B1 bekannt. Die Bogenführungseinrichtung ist hierbei durch eine Vielzahl von aus Modulen zusammengesetzter und mit Lüftern gekoppelter Luftversorgungskästen (Strömungskanäle) mit einer einheitlichen Leitfläche gebildet. Die Luftversorgungskästen weisen in der Leitfläche Öffnungen als Luftdüsen auf, welche durch Lüfter mit Saugluft oder Blasluft beaufschlagbar sind. Es ist darüber hinaus bekannt, daß derartige Luftversorgungskästen endseitig mit kammförmigen Enden ausgebildet sind, welche Bestandteil der Luftversorgungskästen sind.
Nachteilig ist hierbei der hohe Fertigungsaufwand und dass die kammförmige Ausbildung nicht das Bogenverhalten bei unterschiedlichen Bedruckstoffen sowie unterschiedlichen Betriebsarten (Schöndruck oder Schön- und Widerdruck) berücksichtigt, so dass es zu Abschmiererscheinungen oder Beschädigungen des Bedruckstoffes kommen kann.

Aus EP-A-0 576 810 ist eine Einrichtung zur Unterstützung des kontrollierten Exemplartransportes im Falzapparat von einer Rotationsdruckmaschine bekannt. Unterhalb zweier exemplarführender Zylinder ist in einem Zwickel ein rotierbares Führungsmittel angeordnet, welches die Transportrichtungsumkehr der Exemplare von einem ersten Zylinder zum einem zweiten Zylinder unterstützt. Dem rotierbaren Führungsmittel ist eine feststehende Produktführung benachbart angeordnet.

### [Aufgabe der Erfindung]

Der Erfindung liegt die Aufgabe zugrunde eine Bogenführungseinrichtung der eingangs beschriebenen Art zu schaffen, die die genannten Nachteile vermeidet, die insbesondere eine gleichmäßigere Bogenführung entlang einer Leitfläche unter Berücksichtigung der jeweiligen Betriebsart (Schöndruck, Schön- und Widerdruck) gestattet und ein mögliches Beschädigen des Bedruckstoffes, insbesondere im Bereich der Bogenhinterkante, spürbar reduziert.

Die Aufgabe wird durch die Ausbildungsmerkmale des Hauptanspruches gelöst. Weiterbildungen ergeben sich aus den Unteransprüchen.

Die Erfindung bezieht sich auf eine Druckmaschine mit einer Bogenführungseinrichtung mit einer Leitfläche in, welche dem Übergabebereich von zwei Bogenhaltesystemen, z.B. Greifersystemen, zugeordnet ist. Die Bogenhaltesysteme können dabei an einem Bogenführungszylinder und/oder einem umlaufenden Kettensystem angeordnet sein. Diese Bogenführungseinrichtung ist durch eine feststehende und eine rotierbare Bogenführungseinrichtung, welche vorzugsweise in Förderrichtung der Bogen der feststehenden Bogenführungseinrichtung vorgeordnet ist, gebildet. Bevorzugt ist die rotierende Bogenführungseinrichtung dem Bogenabgang eines vorgeordneten Bogenführungszylinders, insbesondere eines Druckzylinders, nachgeordnet. Die rotierende Bogenführungseinrichtung sowie die feststehende Bogenführungseinrichtung weisen Leitflächen auf und sind insbesondere in Offsetdruckwerken, in Lackwerken sowie in Flexodruckwerken einsetzbar.

Der Vorteil der Ausbildung besteht darin, dass die rotierbare Bogenführungseinrichtung, ohne Beschädigungen im Bereich der Bogenhinterkante zu verursachen, möglichst nahe in den Übergabebereich von zwei Bogenhaltesystemen, vorzugsweise Greifersystemen und/oder Saugersystemen, hineinragt.

Die erfindungsgemäße Lösung ist nicht auf die im Ausführungsbeispiel nachfolgend beschriebene Ausbildung beschränkt. Vielmehr eignet sich diese auch für weitere Einsatzgebiete innerhalb der Druckmaschine. So ist beispielsweise die rotierbare Bogenführungseinrichtung im Bogenaufgang einer feststehenden Bogenführungseinrichtung in Förderrichtung nachgeordnet und dem Übergabebereich zweier Bogenhaltesystemen, z.B. Greifersystemen von Bogenführungszylindern, vorgeordnet.

### [Beispiele]

Die Erfindung soll an einem Ausführungsbeispiel näher erläutert werden. Dabei zeigen schematisch:
- Fig. 1: eine Bogenrotationsdruckmaschine in Reihenbauweise mit feststehender Bogenführungseinrichtung,
- Fig. 2: eine Bogenführungseinrichtung im Übergabebereich für die Betriebsart Schöndruck,
- Fig. 3: eine Bogenführungseinrichtung im Übergabebereich für die Betriebsart Schön/Widerdruck.

Eine Bogenrotationsdruckmaschine gemäß Figur 1 besteht beispielsweise aus mehreren Druckwerken 1 sowie einem Lackwerk 8, welche in Förderrichtung 12 in Reihe angeordnet sind. Dem Lackwerk 8 ist in Förderrichtung 12 ein Ausleger 9 mit umlaufenden Fördersystem 14, welches die Bogen 19 im Greiferschluß auf einen Auslegerstapel transportiert und dort ablegt, nachgeordnet. Jedes Druckwerk 1 besteht aus einem Plattenzylinder 2, einem Gummituchzylinder 3 und einem Bogenführungszylinder 4, hier einem Druckzylinder. Jedem Plattenzylinder 2 ist ein Farbwerk zugeordnet und ggf. ein Feuchtwerk, auf das hier nicht näher eingegangen werden soll. Das Lackwerk 8 weist ein Dosiersystem 7, z.B. ein Kammerrakel mit gerasterter Auftragwalze, auf, welches mit einem Formzylinder 6 in Funktionsverbindung ist. Dem Formzylinder 6 ist wiederum ein Bogenführungszylinder 4, hier als Druckzylinder, zugeordnet.

Zwischen den Druckwerken 1 und dem Lackwerk 8 sind Bogenführungszylinder 5 angeordnet, die hier als Transfertrommeln und/oder Wendetrommeln ausgebildet sind. Die Bogenführungszylinder 4, 5 sowie die Fördersysteme 14 weisen Greifersysteme für den Bogentransport auf. Dabei sind die Bogenführungszylinder 4,5, bezogen auf einen einfachgroßen Plattenzylinder 2 bzw. Formzylinder 6, doppelt groß ausgebildet. Den als Transferzylinder ausgebildeten Bogenführungszylindern 5 sowie den Fördersystemen 14 sind feststehende Bogenführungseinrichtungen 11 mit einer Leitfläche, vorzugsweise in modularer Anordnung, benachbart zugeordnet. Eine prinzipielle Bogenführungseinrichtung 11 ist beispielsweise aus der eingangs genannten EP 0 156 173 B1 bekannt.

In einem Übergabebereich 10 von Bogenhaltesystemen wird bekanntlich ein Bogen 19 von beispielsweise einem ersten Greifersystem an ein zweites Greifersystem übergeben. Die Figuren 2 und 3 zeigen den Übergabebereich 10 zwischen zwei Bogenführungszylindern 4, 5, wobei in Förderrichtung 12 im Bogenabgang eine feststehende Bogenführungseinrichtung 11 angeordnet ist. Die Bogenführungseinrichtung 11 weist eine Leitfläche auf, welche Öffnungen für den Austritt von Blasluft oder für den Eintritt von Saugluft unter Berücksichtigung der jeweiligen Strömungsrichtung 20 aufweist. Endseitig an dieser Leitfläche ist zwischen der feststehenden Bogenführungseinrichtung 11 und dem Übergabebereich 10 eine rotierbare Bogenführungseinrichtung 13,15,16,17, bevorzugt über die Formatbreite des Bogens 19, nahe an den Übergabebereich 10 heranreichend angeordnet.

Die erfindungsgemäß rotierbare Bogenführungseinrichtung 13,15,16,17 besteht dabei aus einem Stator 13, der im Inneren eine Luftversorgung 16 aufweist, wobei dem Stator 13 konzentrisch ein Rotor 15 zugeordnet ist. Der Stator 13 weist wenigstens einen radial angeordneten Kanal 17 auf, welcher mit der Luftversorgung 16 in Funktionsverbindung ist und in Richtung Bogen 19 auf den benachbarten Bogenführungszylinder 5 gerichtet ist. Der Rotor 15 weist umfangsseitig eine Vielzahl von Öffnungen auf, die im Bereich des Kanals 17 mit diesem korrespondieren, so dass je nach Betriebsart eine Strömungsrichtung 18 realisierbar ist.

In einer ersten Ausbildung erstreckt sich die rotierbare Bogenführungseinrichtung 13, 15, 16, 17 bevorzugt über die maximale Formatbreite. Hierbei ist der Rotor 15 rotativ antreibbar.
In einer weiteren Ausbildung ist die rotierbare Bogenführungseinrichtung 13, 15, 16, 17 durch mehrere einzelne, auf einer Antriebswelle, z.B. eine Sechskantwelle, angeordnete Rotoren 15 mit zugeordnetem Stator 13 (mit Kanal 17) gebildet. Rotor 15 und Stator 13 sind dabei scheibenförmig ausgebildet und sind über die Formatbreite auf der Antriebswelle manuell oder motorisch zonal, z.B. auf druckfreie bzw. lackfreie Bereiche, einstellbar. Jeder Rotor 15 ist dabei einzeln oder gemeinsam rotativ antreibbar. Bei einem Einzelantrieb werden die Rotoren bevorzugt synchron angetrieben.

Die Wirkungsweise ist wie folgt: Im Übergabebereich 10 wird von einem rotierenden als Druckzylinder fungierendem Bogenführungszylinder 4 der Bogen 19 in Förderrichtung 12 an den rotierenden Bogenführungszylinder 5 (Transferzylinder) mit der Vorderkante übergeben. Der Bogen 19 haftet dabei nach dem Übergabebereich 10 noch mit einem Teil des Bogens 19 auf der Mantelfläche des vorherigen Bogenführungszylinders 4. Die rotierbare Bogenführungseinrichtung 13, 15, 16, 17 ragt nahe in den Übergabebereich 10 und unterstützt das Abheben des restlichen Bogens 19 von der Mantelfläche des vorgeordneten Bogenführungszylinders 4. Durch das unterstützte Abheben vom Bogenführungszylinder 4 und vorzugsweise in Kombination mit der gekrümmten Kontur der rotierbaren Bogenführungseinrichtung 13, 15, 16, 17 werden mögliche Beschädigungen am Bogen 19 vermieden und der Bogen 19 wird gleichmäßig geführt. Alternativ kann die rotierbare Bogenführungseinrichtung 13, 15, 16, 17 auch an der Bogenführungseinrichtung 11 angeordnet bzw. in diese endseitig integriert werden.

Im Schöndruckbetrieb ist der Rotor 15 mittels Antrieb in eine Rotationsbewegung versetzbar und über die Öffnungen im Rotor 15 und Kanal 17 ist eine Strömungsrichtung 18 (Saugluft) in Richtung Luftversorgung 16 erzeugbar (Fig. 2). Die Luftversorgung 16 ist dabei mit einem entsprechenden Pneumatiksystem gekoppelt. Bevorzugt ist die Umfangsgeschwindigkeit des rotierenden Rotors 15 im wesentlichen gleich der Maschinengeschwindigkeit. In dieser Betriebsart wird der Bogen 19 vom Rotor 15 im Bereich des Kanals 17 angesaugt. Da die Umfangsgeschwindigkeit des Rotors 15 im wesentlichen der Maschinengeschwindigkeit entspricht, entsteht keine spürbare Relativbewegung zwischen Bogen 19 und dem Rotor 15. Hierbei wird der Bogen 19 am Umfang des Rotors 15 kurzzeitig geführt, jedoch nicht abgebremst. Die Saugwirkung wirkt lediglich im Winkelbereich des Kanals 17 auf den Bogen 19. Um den abschmierfreien Übergang von der rotierbaren Bogenführungseinrichtung 13, 15, 16, 17 zur feststehenden Bogenführungseinrichtung 11 zu unterstützen kann dazwischen zusätzlich eine Blasluftversorgung angeordnet werden. Die Bogenführungseinrichtung 11 ist mit Saugluft in Strömungsrichtung 20 beaufschlagbar.

Im Schön- und Widerdruckbetrieb ist der Rotor 15 in eine Rotationsbewegung versetzbar oder stillsetzbar. Die Öffnungen des Rotors 15 sind in beiden Fällen mit dem Kanal 17 derart in Funktionsverbindung, das eine Strömung 18 als Blasluft auf den Bogen 19 gerichtet austritt. Mittels dieser Blasluftströmung wird der bedruckte bzw. lackierte Bogen 19 berührungsfrei mit der entsprechenden Seite an der rotierenden Bogenführungseinrichtung 13, 15, 16, 17 in Förderrichtung 12 transportiert. Bevorzugt ist die Blasluftströmung durch einen hohen Volumenstrom bei kleinem Austrittsdruck charakterisiert. Ist die rotierbare Bogenführungseinrichtung 13, 15, 16, 17 mit mehreren auf der Antriebswelle angeordneten Rotoren 15 ausgebildet, so ist jeder Rotor 15 zonal auf druck/lackfreie Bereiche z.B. mittels Stellmotor, Ritzel und Zahnstange positionierbar. Die Rotoren 15 sind dabei mit Saugluft oder alternativ mit Blasluft beaufschlagbar. Die Bogenführungseinrichtung 11 ist in dieser Betriebsart bevorzugt ständig mit Blasluft beaufschlagbar.

### [Bezugszeichenliste]

- 1: Druckwerk
- 2: Plattenzylinder
- 3: Gummituchzylinder
- 4: Bogenführungszylinder
- 5: Bogenführungszylinder
- 6: Formzylinder
- 7: Dosiersystem
- 8: Lackwerk
- 9: Ausleger
- 10: Übergabebereich
- 11: Bogenführungseinrichtung
- 12: Förderrichtung
- 13: Stator
- 14: Fördersystem
- 15: Rotor
- 16: Luftversorgung
- 17: Kanal
- 18: Strömungsrichtung
- 19: Bogen
- 20: Strömungsrichtung

## Patentansprüche

1. Druckmaschine mit einer feststehenden Bogenführungseinrichtung (11) mit einer Leitfläche und mit einer rotierbaren Bogenführungseinrichtung (13, 15, 16, 17), welche einem Übergabebereich (10) von zwei Bogenhaltesystemen zugeordnet und zwischen der feststehenden Bogenführungseinrichtung (11) und dem Übergabebereich (10) der zwei Bogenhaltesysteme angeordnet ist,
**dadurch gekennzeichnet,**
**dass** die rotierbare Bogenführungseinrichtung (13, 15, 16,17) wahlweise mit Blasluft oder Saugluft beaufschlagbar ist und einen Stator (13) und einen darauf konzentrisch angeordneten, mit einem Antrieb verbundenen Rotor (15), aufweist, wobei der Stator (13) einen Kanal (17) aufweist, der mit einer Vielzahl von Öffnungen des Rotors (15) mittels einer Luftversorgung (16) in Funktionsverbindung ist.

2. Druckmaschine nach Anspruch 1,
**dadurch gekennzeichnet,**
**dass** in Förderrichtung (12) die rotierbare Bogenführungseinrichtung (13,15,16,17) zwischen dem Übergabebereich (10) und der nachgeordneten, feststehenden Bogenführungseinrichtung (11) im Bogenabgang angeordnet ist.

3. Druckmaschine nach Anspruch 1,
**dadurch gekennzeichnet,**
**dass** in Förderrichtung (12) die rotierbare Bogenführungseinrichtung (13,15,16,17) zwischen der feststehenden Bogenführungseinrichtung (11) und dem nachgeordneten Übergabebereich (10) im Bogenaufgang angeordnet ist.

4. Druckmaschine nach Anspruch 1,
**dadurch gekennzeichnet,**
**dass** im Schöndruck der Rotor (15) rotativ antreibbar ist und über die Öffnungen im Rotor (15), den Kanal (17) und die Luftversorgung (16) der Bogen (19) mit Saugluft beaufschlagbar ist.

5. Druckmaschine nach Anspruch 1,
**dadurch gekennzeichnet,**
**dass** im Schön- und Widerdruck der Rotor (15) rotativ antreibbar oder stillsetzbar ist und über die Öffnungen im Rotor (15), den Kanal (17) und die Luftversorgung (16) der Bogen (19) mit Blasluft beaufschlagbar ist.

6. Druckmaschine nach den Ansprüchen 1,4 und 5,
**dadurch gekennzeichnet,**
**dass** der Rotor (15) mit Maschinengeschwindigkeit antreibbar ist.

## Claims

1. Printing press with a fixed sheet guiding device (11) with a guide surface and with a rotatable sheet guiding device (13, 15, 16, 17) which is fitted to a transfer region (10) of two sheet holding systems and is arranged between the fixed sheet guiding device (11) and the transfer region (10) of the two sheet holding systems, **characterised in that** the rotatable sheet guiding device (13, 15, 16, 17) can be subjected according to choice to blown air or suction and has a stator (13) and a rotor (15) connected with a drive and arranged concentrically thereon, wherein the stator (13) has a channel (17) which is functionally connected with a plurality of openings of the rotor (15) by means of an air supply (16).

2. Printing press according to Claim 1, **characterised in that** in the feed direction (12), the rotatable sheet guiding device (13, 15, 16, 17) is arranged between the transfer region (10) and the downstream arranged fixed sheet guiding device (11) in the sheet drop.

3. Printing press according to Claim 1, **characterised in that** in the feed direction (12), the rotatable sheet guiding device (13, 15, 16, 17) is arranged between the fixed sheet guiding device (11) and the subsequently arranged transfer region (10) in the sheet rise.

4. Printing press according to Claim 1, **characterised in that** in single side printing, the rotor (15) is driveable in rotation and the sheet (19) can be subjected to suction via the openings in the rotor (15), the channel (17) and the air supply (16).

5. Printing press according to Claim 1, **characterised in that** in perfect printing, the rotor (15) is drivable in rotation or can be rendered stationary and the sheet (19) can be subjected to blown air via the openings in the rotor (15), the channel (17) and the air supply (16).

6. Printing press according to Claims 1, 4 and 5, **characterised in that** the rotor (15) can be driven with the press speed.

## Revendications

1. Machine d'impression avec dispositif de guidage de feuilles fixe (11) présentant une surface de guidage et un dispositif de guidage de feuilles rotatif (13, 15, 16, 17), qui est associé à une zone de transfert (10) entre deux systèmes de retenue de feuilles et disposé entre le dispositif de guidage de feuilles fixe (11) et la zone de transfert (10) des deux systèmes de retenue de feuilles,
**caractérisée en ce que** le dispositif de guidage de feuilles rotatif (13, 15, 16, 17) peut être alimenté au choix avec de l'air de soufflage ou de l'air d'aspiration et présente un stator (13) et un rotor (15) relié à un entraînement et disposé de façon concentrique sur ledit stator, le stator (13) présentant un canal (17) qui se trouve en relation fonctionnelle avec un certain nombre d'ouvertures du rotor (15) au moyen d'une alimentation en air (16).

2. Machine d'impression selon la revendication 1,
**caractérisée en ce que**, dans la direction de circulation (12), le dispositif de guidage de feuilles rotatif (13, 15, 16, 17) est disposé au niveau de la sortie de feuille entre la zone de transfert (10) et le dispositif de guidage de feuilles fixe (11), disposé en aval.

3. Machine d'impression selon la revendication 1,
**caractérisée en ce que**, dans la direction de circulation (12), le dispositif de guidage de feuilles rotatif (13, 15, 16, 17) est disposé au niveau de l'admission de feuille entre le dispositif de guidage de feuilles fixe (11) et la zone de transfert (10), disposée en aval.

4. Machine d'impression selon la revendication 1,
**caractérisée en ce que**, en mode d'impression recto, le rotor (15) peut être entraîné en rotation et la feuille (19) peut être alimentée par de l'air d'aspiration par les ouvertures du rotor (15), le canal (17) et l'alimentation en air (16).

5. Machine d'impression selon la revendication 1,
**caractérisée en ce que**, en mode d'impression recto-verso, le rotor (15) peut être entraîné en rotation ou être arrêté et la feuille (19) peut être alimentée par de l'air de soufflage par les ouvertures du rotor (15), le canal (17) et l'alimentation en air (16).

6. Machine d'impression selon les revendications 1, 4 et 5,
**caractérisée en ce que** le rotor (15) peut être entraîné à la vitesse de la machine.
